# EUROPÄISCHE PATENTSCHRIFT

(11) **EP 0 624 118 B1**
(45) Veröffentlichungstag und Bekanntmachung des Hinweises auf die Patenterteilung: **26.06.1996**
(21) Anmeldenummer: 93922488.7
(22) Anmeldetag: 20.10.1993
(51) Int. Cl.: B24B 5/36

(54) **VORRICHTUNG ZUM SCHLEIFEN EINER ZYLINDEROBERFLÄCHE, INSBESONDERE EINER WALZE EINER PAPIERMASCHINE**
DIVICE FOR GRINDING A CYLINDRICAL SURFACE, ESPECIALLY A ROLLER OF A PAPER MACHINE
DISPOSITIF POUR LA RECTIFICATION D'UNE SURFACE CYLINDRIQUE, EN PARTICULIER DU CYLINDRE D'UNE MACHINE A PAPIER

(30) Priorität: 25.11.1992 CH 3614/92
(43) Veröffentlichungstag der Anmeldung: 17.11.1994
(73) Patentinhaber: FARROS BLATTER AG, CH-8406 Winterthur (CH)
(72) Erfinder: MAIER, Urs, CH-8408 Winterthur (CH)
(74) Vertreter: Schmauder, Klaus Dieter
(86) Internationale Anmeldenummer: CH9300248
(87) Internationale Veröffentlichungsnummer: WO9412315

(56) Entgegenhaltungen:
- WO-A-87/02281
- US-A- 2 651 152

## Beschreibung

Die Erfindung betrifft eine Vorrichtung zum Schleifen einer Zylinderoberfläche, insbesondere einer Walze einer Papiermaschine gemäss Oberbegriff des Anspruches 1 (siehe z.B. WO-A-87 02281).

Vorrichtungen der eingangs genannten Art sind mehrfach bekannt, so beispielsweise aus der EP-OS 0 359 304. Nachteilig dabei ist es, dass diese Schleifvorrichtung einen speziellen Träger erfordert, der jeweils vor einem Schleifvorgang längs der Zylinderoberfläche angeordnet werden muss, um das Bandschleifgerät längs der Zylinderoberfläche zu führen. Damit ist ein Einsatz einer solchen Schleifvorrichtung zwischen mehreren eng aneinanderstehenden Zylinderoberflächen nicht möglich, die entsprechenden Zylinder müssen für einen Schleifvorgang ausgebaut werden.

Aufgabe der Erfindung ist es, eine Schleifvorrichtung der Eingangs genannten Art so auszubilden, dass sie zwischen eng aneinanderstehenden Zylindern zum Einsatz gebracht werden kann.

Die Aufgabe wird erfindungsgemäss durch die kennzeichnenden Merkmale des Anspruches 1 gelöst.

Dadurch, dass das Gestell drei Paar sternförmig angeordnete Stützglieder aufweist, die Fussteile enthalten, die auf einer Unterlage verfahrbar sind, kann das Gestell zwischen eng aneinanderstehenden Zylindern eingeführt werden und sich an den Zylinderoberflächen der Zylinder abstützen, so dass kein zusätzlicher Träger erforderlich ist. Dabei weist das Bandschleifgerät einen am Gestell vorzugsweise schwenkbar angeordneten Tragarm auf, der einen Lagerbock für die Kontaktscheibe trägt, die an einer zu schleifenden Zylinderoberfläche angesetzt werden kann. Die notwendige Anpresskraft sowie die Distanzierung wird sichergestellt durch eine Stützvorrichtung, die zwischen dem Lagerbock und einer Unterlage, d.h. einem Zylinder angeordnet ist. Mit Hilfe der Schleifvorrichtung kann eine Zylinderoberfläche von eng aneinanderstehenden Zylindern geschliffen werden, ohne dass diese ausgebaut werden müssen.

Vorteilhafte Ausgestaltungen der Schleifvorrichtung sind in den Ansprüchen 2 bis 19 beschrieben.

Besonders vorteilhaft ist eine Ausgestaltung nach Anspruch 2, wodurch das Gestell auf die jeweiligen Abstände der Zylinder eingestellt werden kann.

Zum Verfahren des Gestells und damit der Schleifvorrichtung längs der Zylinderoberfläche sind die verschiedensten Antriebsarten möglich. So kann beispielsweise an den Enden der Zylinder eine Antriebsvorrichtung vorgesehen sein, die das Gestell mittels eines Zugorganes oder einer Antriebsspindel längs der Zylinderoberfläche bewegt. Besonders vorteilhaft ist jedoch eine Ausgestaltung nach Anspruch 3.

Die Füsse der Stützglieder können Rollen oder Kugeln aufweisen, mittels denen sie sich auf einer Unterlage, d.h. einer Zylinderoberfläche abstützen. Besonderes vorteilhaft ist jedoch eine Ausgestaltung nach Anspruch 4, die nicht nur einen besonders ruhigen, erschütterungsfreien Lauf gewährleistet, sondern auch den geringsten Reibungswiderstand bietet und es insbesondere gestattet, dass eine Bewegung in verschiedenen Richtungen möglich ist. So kann das Gestell sowohl längs einer ruhenden wie auch einer rotierenden Zylinderoberfläche bewegt werden.

Eine besonders einfache Befestigung des Lagerbockes am Tragarm umschreibt Anspruch 5. Besonders vorteilhaft ist es, wenn der Lagerbock gemäss Anspruch 6 verschwenkbar mit dem Tragarm verbunden ist, wodurch das Ausrichten der Kontaktscheibe an der zu schleifenden Zylinderoberfläche erleichtert wird. Besonders vorteilhaft ist die kardanische Aufhängung der Kontaktscheibe nach Anspruch 7. Aber auch eine schwimmende Lagerung der Achse der Kontaktscheibe ist möglich.

Für die Ausbildung der Zustellvorrichtung ergeben sich verschiedene Möglichkeiten. So kann diese beispielsweise in der Stützvorrichtung zwischen dem Lagerbock und einer Unterlage integriert sein. Die Stützvorrichtung kann sich im einfachsten Fall gemäss Anspruch 8 mittels einer Laufrolle direkt auf der Unterlage abstützen oder gemäss Anspruch 12 an einem mit der Unterlage verbundenen Führungslineal zur Verbesserung der Führung. Eine vorteilhafte Zustellvorrichtung beschreibt Anspruch 9. Vorteilhafter ist eine Ausgestaltung nach Anspruch 10 und insbesondere in einer Weiterbildung nach Anspruch 11.

Besonders vorteilhaft ist auch eine Weiterbildung der Schleifvorrichtung nach Anspruch 12, um eine exakte Ausrichtung und Führung der Kontaktscheibe an der zu schleifenden Zylinderoberfläche unabhängig von der Güte der Unterlage zu gewährleisten. Der Anspruch 13 beschreibt eine besonders einfache und wirksame Befestigungsmöglichkeit der Sockelvorrichtung an der Unterlage, insbesondere an der Zylinderoberfläche eines benachbarten Zylinders. Zur Ausrichtung des Führungslineals ist eine Weiterbildung nach Anspruch 14 von Vorteil. Dadurch können Unebenheiten an der als Abstützung dienenden Unterlage ausgeglichen werden. Die Ausgestaltung nach Anspruch 15 liefert eine Bezugsgrösse für das Ausrichten des Führungslineals. Der Anspruch 16 beschreibt eine besonders zweckmässige Art der Anordnung und Spannmöglichkeit des Stahldrahtes. Die Weiterbildung nach Anspruch 17 gestattet es, die radiale Ausrichtung der Führungsvorrichtung bezüglich der Unterlage und der zu schleifenden Oberfläche festzustellen, die dann gegeben ist, wenn beide Messfühler den gleichen Wert anzeigen. Die Einstellung selbst erfolgt durch Drehen der Unterlage.

Zur Kontrolle der Lage der Kontaktscheibe an der zu schleifenden Fläche ist eine Weiterbildung der Schleifvorrichtung nach Anspruch 18 von Vorteil. Mit Hilfe der Messfühler kann eine genaue radiale Ausrichtung der Kontaktscheibe am Zylinder festgestellt werden.

Die Anordnung des Antriebsmotors nach Anspruch 19 ist besonders raumsparend und ermöglicht eine sehr kompakte Bauweise der Vorrichtung.

Ausführungsbeispiele der erfindungsgemässen Schleifvorrichtung werden nachfolgend anhand der Zeichnungen näher beschrieben, dabei zeigen:
- Figur 1: eine erste Anordnung der Schleifvorrichtung zwischen drei Zylindern, in Ansicht quer zur Verfahrrichtung;
- Figur 2: eine zweite Anordnung der Schleifvorrichtung zwischen drei Zylindern, in Ansicht quer zur Verfahrrichtung;
- Figur 3: die Schleifvorrichtung im Schnitt III-III der Figur 1;
- Figur 4: die Kontaktscheibe mit der Stützvorrichtung in Ansicht IV-IV der Figur 1;
- Figur 5: die Anordnung gemäss Figur 4 in minimalstem Abstand der Kontaktrolle vom Sockel;
- Figur 6: die Stützvorrichtung in der Ansicht VI-VI der Figur 1;
- Figur 7: die Stützvorrichtung der Figur 6 im Schnitt VII-VII der Figur 6;
- Figur 8: den Sockel der Stützvorrichtung in Ansicht quer zur Verschieberichtung; und
- Figur 9: die Stützvorrichtung der Figur 6 im Schnitt IX-IX;
- Figur 10: eine Vorrichtung zum Anordnen und Spannen von Stahlseilen, im Grundriss;
- Figur 11: die Vorrichtung der Figur 10 im Schnitt XI-XI der Figur 10;
- Figur 12: die Anordnung einer weiteren vereinfachten Schleifvorrichtung zwischen drei Zylindern, in Ansicht quer zur Verfahrrichtung;
- Figur 13: die Schleifvorrichtung der Figur 12 im Schnitt XIII-XIII der Figur 12; und
- Figur 14: die Anordnung gemäss Figur 13 in Ansicht XIV-XIV der Figur 12.

Die Figuren 1 und 2 zeigen die Gesamtansicht einer Schleifvorrichtung in verschiedenen Stellungen an drei Zylindern Z₁,Z₂,Z₃, deren Achsen die Ecken A,B,C eines Dreiecks bilden, wobei die Zylinderoberflächen einen gegenseitigen radialen Abstand X₁,X₂,X₃ unterschiedlicher Grösse aufweisen. Die Zylinder können insbesondere Walzen einer Papiermaschine sein.

Die Schleifvorrichtung enthält ein Gestell 2 mit einem Zentralkörper 4, an dem zweimal drei Stützglieder 6₁,6₂,6₃ paarweise und sternförmig angeordnet sind, welche sich über Fussteile 8₁,8₂ auf einer Unterlage, d.h. den Zylindern Z₁,Z₂,Z₃ abstützen. Die Fussteile 8₁ sind als Kissen 10 ausgebildet, die Luftaustrittsöffnungen 12 zum Austritt von Druckluft gegen die Zylinderoberfläche aufweisen, um dort eine Luftkissen zu bilden. An dem Stützglied 6₁ sind an einem Querbalken 2 Fussteile 8₁ über Ausleger 16 verschwenkbar angeordnet und mittels Stellschrauben 18 in ihrer Lage einstellbar. Das Stützglied 6₂ weist einen über eine Schraubspindel 20 verstellbaren Fussteil 8₁ auf. Das Stützglied 6₃ ist als Antriebsvorrichtung ausgebildet und weist einen Fussteil 8₂ auf, der als ein von einem Antriebsmotor 22 antreibbares Laufrad ausgestaltet ist. Das Laufrad 8₂ wirkt mit der Oberfläche des Zylinders Z₁ zusammen und dient dazu, die Schleifvorrichtung längs der Zylinder, parallel zu deren Achse zu bewegen. Jedes Stützglied 6₁,6₂,6₃ enthält auswechselbare Distanzstücke 23, um die Stützglieder an den jeweiligen Abstand X₁,X₂,X₃ der Zylinderoberflächen anpassen zu können.

Am Gestell 2 ist mindestens ein Bandschleifgerät 24 vorzugsweise sind zwei Bandschleifgeräte 24₁,24₂ angeordnet, welches jeweils einen am Zentralkörper 4 angelenkten Tragarm 26 enthält, der einen Lagerbock 28 für eine Kontaktscheibe 30 sowie eine Umlenkrolle 32 mit einer Spannvorrichtung 34 trägt. Der Antriebsmotor 35 des Bandschleifgerätes 24 ist im Zentralkörper 4 untergebracht und treibt das über die Kontaktscheibe 30 und die Umlenkrolle 32 geführte Schleifband 36 an.

Zwischen dem Lagerbock 28 und dem als Unterlage dienenden Zylinder Z₁ ist eine Stützvorrichtung 38 angeordnet. Diese enthält mit dem Zylinder Z₁ verbindbare Sockelvorrichtungen 40, welche ein Führungslineal 42 tragen, das eine Führungsschiene 44 enthält, auf der ein Führungsschlitten 46 verfahrbar ist. Der Führungsschlitten 46 ist über ein Distanzstück 48 mit dem Lagerbock 28 der Kontaktscheibe 30 verbunden. Das Distanzstück 48 ist gegen solche andere Dimensionen auswechselbar, so dass die Länge der Stützvorrichtung auf den Abstand X₁,X₂,X₃ der Zylinderoberflächen einstellbar ist, wie ein Vergleich der Anordnungen gemäss den Figuren 1 und 2 sowie 4 und 5 zeigt. Die Achse 50 der Stützvorrichtung ist koaxial zum Radialstrahl 52 ausgerichtet, der die Achsen der Zylinder Z₁,Z₂ verbindet.

Die Figuren 3 bis 5 zeigen weitere Einzelheiten der Ausbildung des Bandschleifgerätes. Aus Figur 3 ist zu entnehmen, dass die Schleifvorrichtung zwei Bandschleifgeräte 24₁,24₂ aufweist, die identisch ausgebildet und spiegelbildlich angeordnet sind. Im Zentralkörper 4 des Gestells 2 ist jeweils der Antriebsmotor 35 angeordnet, der mittels einer Antriebsscheibe 54 das Schleifband 36 antreibt, welches über die Kontaktscheibe 30 und die Umlenkrolle 32 geführt ist. Die Umlenkrolle 32 ist über eine angedeutete Spannvorrichtung 34 sowie über eine entsprechende Klemmvorrichtung 56 mit dem Tragarm 26 verbunden. Die Umlenkrolle 32 ist in einer Gabelführung 58 gelagert und mittels eines Kolben/Zylinder-Aggregates 60 vorspannbar.

Der die Kontaktscheibe 30 tragende Lagerbock 28 enthält eine Zustellvorrichtung 62 zum Zu- und/oder Einstellen der Kontaktscheibe zur zu schleifenden Zylinderoberfläche. Hierzu ist die Achse 64 der Kontaktscheibe 30 an einem Schlitten 66 befestigt, der auf einer Schlittenführung 68 des Lagerbockes 28 verfahrbar ist. Eine von einem Antriebsmotor 70 über einen Riementrieb 72 angetriebene Stellspindel 74 wirkt mit dem Schlitten 66 zusammen und dient zu dessen gesteuerter Verstellung. Der Lagerbock 28 ist einerseits über ein Gelenk 76 mit einer Klemmvorrichtung 78 verbunden, die den Lagerbock 28 am Tragarm 26 festhält. Mit Hilfe des Gelenkes 76 ist der Lagerbock um eine Achse 80 verschwenkbar, die parallel zur Achse der Kontaktscheibe 30 verläuft. Der Lagerbock 28 ist weiter an dem Distanzstück 48 der Stützvorrichtung 38 befestigt und stützt sich somit weiter am Führungsschlitten 46 der Führungsschiene 44 des Führungslineals 42 ab, wie bereits oben erwähnt. Beidseits des Schlittens 66 sind Messfühler 82 angeordnet, welche die Oberfläche des Unterlage, d.h. des Zylinders Z₂ abtasten, und anhand deren die radiale Ausrichtung der Führungsvorrichtung zum Radialstrahl 52 feststellbar ist. Diese radiale Ausrichtung ist dann gegeben, wenn beide Messfühler 82 den gleichen Wert anzeigen.

Die Figur 5 zeigt die Ausbildung der Stützvorrichtung für den kleinsten möglichen Abstand X der Zylinderoberflächen, wobei in diesem Falle der Lagerbock 28 direkt mit dem Führungsschlitten 46 verbunden ist, d.h. kein Distanzstück 48 zum Einsatz kommt.

Weitere Einzelheiten der Stützvorrichtung sind in den Figuren 6 bis 9 dargestellt. Die Sockelvorrichtung 40 enthält eine Grundplatte 84, an der vier Magnetfüsse 86 befestigt sind. Diese enthalten nicht näher dargestellte Permanentmagnete, die mittels eines Schalters 88 aus einer inaktiven Stellung in eine aktive Stellung umschaltbar sind, in der die Magnetfüsse 86 auf der Unterlage, d.h. der Zylinderoberfläche haften. Über eine Höhenstellvorrichtung 90 ist eine Trägerplatte 92 verstellbar mit der Grundplatte 84 verbunden, an der das Führungslineal 42 befestigt ist. Die Höhenstellvorrichtung 90 enthält einen Keil 94, der über eine Gewindespindel 96 mit einem Stellmotor 98 verbunden ist. Der Keil 94 wirkt mit einer Schrägfläche 100 an der Grundplatte 84 zusammen. Durch Betätigen des Stellmotores 98 kann der Keil 94 längs der Schrägfläche 100 verschoben werden und dadurch die Trägerplatte 92 in Höhenrichtung einstellen. Die Stellung des Keils 94 ist mittels einer Messuhr 102 feststellbar, so dass unter Berücksichtigung der Schräge die Höhenlage bzw. eine Veränderung derselben ablesbar ist. An der Trägerplatte 92 ist, wie bereits oben erwähnt, das Führungslineal 42 befestigt, welches die Führungsschiene 44 trägt. Letztere weist einen Schienenkopf 104 mit vorzugsweise kreisrundem Querschnitt auf. An der Führungsschiene 44 ist der erwähnte Führungsschlitten 46 verfahrbar. Am Führungsschlitten 46 sind beidseits der Führungsschiene 44 Messfühler 106 angeordnet, die mit dem Führungslineal 42 zusammenwirken und feststellen, ob der Führungsschlitten 46 um die Achse des Schienenkopfes 104 korrekt, d.h. senkrecht zum Führungslineal 42 ausgerichtet ist. Dadurch ist es durch Drehen des Zylinders Z₁ möglich, den Lagerbock 28 und damit die Kontaktscheibe 30 um die Führungsschiene 44 auszurichten, vorzugsweise derart, dass die Stützvorrichtung 38 mit ihrer Achse 50 senkrecht zum Führungslineal 42 und koaxial zum Radialstrahl 52 zwischen den Zylindern Z₁ und Z₂ ausgerichtet ist.

Gegebenenfalls kann der Schienenkopf 104 auch einen mehreckigen Querschnitt aufweisen, d.h. prismatisch ausgebildet sein, dann muss in der Stützvorrichtung 38 eine gelenkige Verbindung vorhanden sein, die ein Verschwenken um eine Achse ermöglicht, die parallel zur Führungsschiene 44 liegt.

Um das Führungslineal 42 an einer gegebenenfalls ungenauen Unterlage, d.h. ungenauen Zylinderoberfläche auszurichten, sind an beiden Enden des Führungslineals zwei beidseits der Führungsschiene 44 verlaufende parallele Stahldrähte 108₁ und 108₂ gespannt, an Hand deren das Führungslineal 42 ausgerichtet werden kann. Hierzu sind beidseits der Führungsschiene 46 am Führungsschlitten 46 Messfühler 110 angeordnet, die mit den Stahldrähten 108₁,108₂ zusammenwirken und den Abstand des Führungsschlittens 46 von den Stahldrähten 108₁,108₂ messen. Das Führungslineal ist dann richtig ausgerichtet, wenn der Führungsschlitten 46 einerseits in der oben beschriebenen Weise radial ausgerichtet ist und andererseits die Messfühler 110 längs des ganzen Verschiebeweges des Führungsschlittens 46 an der Führungsschiene 44 den gleichen Abstand zu den Stahldrähten 108 anzeigen. Variiert der Abstand, so muss das Führungslineal 42 mittels der Höhenstellvorrichtung 90 nachgerichtet werden, bis der gleichbleibende Abstand über die ganze Länge des Führungslineals 42 erreicht ist.

Die Figuren 10 und 11 zeigen eine Vorrichtung zum Anordnen der Stahldrähte 108₁,108₂, die Abschnitte eines durchgehenden Stahldrahtes 108 bilden, dessen Enden 112₁,112₂ an einem ersten Halter 114 befestigt sind, der wiederum an einem Ende des Führungslineals 42 fest angeordnet ist. Der Stahldraht verläuft längs des Führungslineals zum anderen Ende des Führungslineals 42, an dem ein zweiter Halter 116 mit Umlenkrollen 118₁,118₂,118₃,118₄ befestigt ist. Der Stahldraht 108 wird um die Umlenkrollen 118₁,118₂,118₃,118₄ geführt und verläuft dann längs des Führungslineals 42 zum ersten Halter 116 zurück, wo er um eine weitere Umlenkrolle 120 zu einer Messvorrichtung 122 geführt ist, an der das Ende 112₂ des Stahldrahtes 108 befestigt ist. Die Messvorrichtung 122 ist ihrerseits über eine Spannvorrichtung 124 mit dem ersten Halter 114 verbunden. Das erste Ende 112₁ des Stahldrahtes 108 ist am ersten Halter 114 fest eingespannt. Mittels der Spannvorrichtung 124 kann nun die Spannung des Stahldrahtes 108 verändert werden, wobei die Spannung des Stahldrahtes an der Messuhr 122 ablesbar ist. Dadurch lassen sich optimale und stets gleichbleibende Spannverhältnisse an dem Stahldraht 108 und damit seinen Abschnitten 108₁,108₂ einstellen. Im Bereich der beiden Enden des Führungslineals 42 sind noch Fixstellen 126 angeordnet, auf denen die Stahldrahtabschnitte 108₁,108₂ aufliegen und zwischen denen das Führungslineal 42 in der oben beschriebenen Weise ausgerichtet wird.

Die Figuren 12 bis 14 zeigen eine weitere Schleifvorrichtung, die hinsichtlich der Anordnung zwischen den Zylindern Z₁,Z₂, Z₃ identisch mit der oben beschriebenen Schleifvorrichtung ausgebildet ist, so dass gleiche Teile mit gleichen Bezugszeichen versehen sind. Die Schleifvorrichtung enthält wiederum ein Gestell 2 mit einem Zentralkörper 4 an dem zweimal drei Stützglieder 6₁,6₂,₃ paarweise und sternförmig angeordnet sind, welche sich über Fussteile 8₁,8₂ auf einer Unterlage, d.h. den Zylindern Z₁,Z₂,Z₃ abstützen. Bezüglich weiterer Einzelheiten und des Antriebes zum Verfahren des Gestells 2 längs der Zylinder, wird auf die obigen Ausführungen verwiesen.

Am Gestell ist nun wiederum mindestens ein Bandschleifgerät 128 angeordnet, welches einen am Zentralkörper 4 angelenkten Tragarm 130 enthält, der nicht mehr freischwingend ist, sondern sich über einen weiteren Stützarm 132 am Zentralkörper 4 abstützt und somit mit dem ersten Tragarm 130 ein Gelenkdreieck bildet. Der erste Tragarm 130 trägt einen Lagerbock 134, der mittels einer nicht näher dargestellten Klemmvorrichtung verstellbaren am Tragarm 130 angeordnet ist. Am Lagerbock 134 ist die Achse 138 der Kontaktscheibe 140 in einer kardanischen Aufhängung 136 gelagert. Der äussere Rahmen 142 der kardanischen Aufhängung 136 ist an einem Ende über ein Gelenk 144 mit dem Lagerbock 134 verbunden. Am anderen Ende des Rahmens 142 ist über ein Gelenk 145 eine Zustellvorrichtung 146 der Stützvorrichtung 148 angelenkt. Letztere enthält einen Schwinghebel 150, der einerseits über ein Gelenk 152 schwenkbar am Lagerbock 134 befestigt ist und am anderen Ende über ein weiteres Gelenk 154 mit der Zustellvorrichtung 146 verbunden ist, die beispielsweise ein Kolben/Zylinder-Aggregat oder eine motorisch angetriebene Stellspindel sein kann. Am Schwinghebel 150 ist zwischen den Gelenken 152,154 ein Lagerbock 156 befestigt, der eine Laufrolle 158 trägt, die direkt mit dem Zylinder Z₁ zusammenwirkt. Vorzugsweise ist die Verbindung zwischen dem Lagerbock und dem Schwinghebel 150 längenverstellbar ausgebildet, um die Bandschleifvorrichtung an Zylinder unterschiedlicher Abstände anpassen zu können. Hierzu können bereits früher erwähnte Distanzstücke dienen oder eine entsprechende Stellspindel. Gegebenenfalls kann auch der Stützarm 132 in seiner wirksamen Länge veränderbar mit dem Tragarm 130 verbunden sein, um letzteren und damit auch den Lagerbock 134 sowie die damit verbundene Stützvorrichtung zwischen den Zylindern anpassen zu können und insbesondere längs des Radialstrahles 52 ausrichten zu können.

Der Antrieb der Kontaktscheibe 140 erfolgt wie im oberen Beispiel beschrieben mittels eines im Zentralkörper 4 angeordneten Antriebsmotors 35, wobei das Schleifband 36 über die Antriebsscheibe 54, die Kontaktscheibe 140 und die Umlenkrolle 32 geführt ist, wobei letztere wiederum mittels einer Spannvorrichtung 34 am Tragarm 130 angeordnet ist.

Mit Hilfe der vorliegenden Schleifvorrichtungen ist es möglich, aneinanderstehende Zylinder auf einfachste Weise ohne Ausbau des Zylinders und mit minimalem Montageaufwand für die Schleifvorrichtung zu schleifen.

### BEZUGSZEICHENLISTE

- A: Ecke eines Dreiecks
- B: Ecke eines Dreiecks
- C: Ecke eines Dreiecks
- X₁: Abstand der Zylinderoberfläche
- X₂: Abstand der Zylinderoberfläche
- X₃: Abstand der Zylinderoberfläche
- Z₁: Zylinder
- Z₂: Zylinder
- Z₃: Zylinder
- 2: Gestell
- 4: Zentralkörper
- 6₁: Stützglied
- 6₂: Stützglied
- 6₃: Stützglied
- 8₁: Fussteil
- 8₂: Fussteil
- 10: Kissen
- 12: Luftaustrittsöffnung
- 14: Querbalken
- 16: Ausleger
- 18: Stellschraube
- 20: Schraubspindel
- 22: Antriebsmotor
- 23: Distanzstück
- 24: Bandschleifgerät
- 24₁: Bandschleifgerät
- 24₂: Bandschleifgerät
- 26: Tragarm
- 28: Lagerbock
- 30: Kontaktscheibe
- 32: Umlenkrolle
- 34: Spannvorrichtung
- 35: Antriebsmotor
- 36: Schleifband
- 38: Stützvorrichtung
- 40: Sockelvorrichtung
- 42: Führungslineal
- 44: Führungsschiene
- 46: Führungsschlitten
- 48: Distanzstück
- 50: Achse
- 52: Radialstrahl
- 54: Antriebsscheibe
- 56: Klemmvorrichtung
- 58: Gabelführung
- 60: Kolben/Zylinder-Aggregat
- 62: Zustellvorrichtung
- 64: Achse
- 66: Schlitten
- 68: Schlittenführung
- 70: Antriebsmotor
- 72: Riementrieb
- 74: Stellspindel
- 76: Gelenk
- 78: Klemmvorrichtung
- 80: Achse
- 82: Messfühler
- 84: Grundplatte
- 86: Magentfuss
- 88: Schalter
- 90: Höhenstellvorrichtung
- 92: Trägerplatte
- 94: Keil
- 96: Gewindespindel
- 98: Stellmotor
- 100: Schrägfläche
- 102: Messuhr
- 104: Schienenkopf
- 106: Messfühler
- 108: Stahldraht
- 108₁: Stahldraht-Abschnitt
- 108₂: Stahldraht-Abschnitt
- 110: Messfühler
- 112₁: Ende von 108₁
- 112₂: Ende von 108₂
- 114: erster Halter
- 116: zweiter Halter
- 118₁: Umlenkrolle
- 118₂: Umlenkrolle
- 118₃: Umlenkrolle
- 118₄: Umlenkrolle
- 120: Umlenkrolle
- 122: Messvorrichtung
- 124: Spannvorrichtung
- 126: Fixstelle
- 128: Bandschleifgerät
- 130: Tragarm
- 132: Stützarm
- 134: Lagerbock
- 136: kardanische Aufhängung
- 138: Achse
- 140: Kontaktscheibe
- 142: Rahmen
- 144: Gelenk
- 145: Gelenk
- 146: Zustellvorrichtung
- 148: Stützvorrichtung
- 150: Schwinghebel
- 152: Gelenk
- 154: Gelenk
- 156: Lagerbock
- 158: Laufrolle

## Patentansprüche

1. Vorrichtung zum Schleifen einer Zylinderoberfläche, insbesondere einer Walze einer Papiermaschine, mit mindestens einem an einem Gestell (2) angeordneten, längs einer Mantellinie der Zylinderoberfläche verfahrbares Bandschleifgerät (24,24₁,24₂,128), dessen Kontaktscheibe (30,140) mit einer Zustellvorrichtung (62,146) verbunden ist, dadurch gekennzeichnet, dass
- das Gestell (2) zweimal drei paarweise und sternförmig angeordnete Stützglieder (6₁,6₂,6₃) mit auf einer Unterlage (Z₁,Z₂,Z₃) verfahrbaren Fussteilen (8₁,8₂) aufweist,
- das Bandschleifgerät (24,24₁,24₂,128) einen am Gestell (2) angeordneten Tragarm (26,130) aufweist, der einen Lagerbock (28,134) für die Kontaktscheibe (30,140) trägt,
- eine Stützvorrichtung (38,148) zwischen dem Lagerbock (28,134) und einer Unterlage (Z₁,Z₂,Z₃) vorhanden ist.

2. Vorrichtung nach Anspruch 1, dadurch gekennzeichnet, dass das Gestell (2) einen Zentralkörper (4) aufweist, an dem die Stützglieder (6₁,6₂,6₃), vorzugsweise mittels Distanzstücke (23), in ihrer Länge einstellbar befestigt sind.

3. Vorrichtung nach Anspruch 1 oder 2, dadurch gekennzeichnet, dass der Stützfuss (8₂) eines Stützgliedes (6₃) als antreibbare Rolle ausgebildet ist.

4. Vorrichtung nach Anspruch 1 oder 2, dadurch gekennzeichnet, dass die Stützfüsse (8₁) mindestens von zwei Paar Stützgliedern (6₁,6₂) als Kissen (10) mit gegen die Unterlage gerichteten Luftaustrittsöffnungen (12) zur Bildung von Luftkissen ausgebildet sind.

5. Vorrichtung nach einem der Ansprüche 1 bis 4, dadurch gekennzeichnet, dass der Lagerbock (28,134) längs des Tragarmes (26,130), vorzugsweise mittels einer Klemmvorrichtung (78), verstellbar am Tragarm (26,130) befestigt ist.

6. Vorrichtung nach einem der Ansprüche 1 bis 5, dadurch gekennzeichnet, dass der Lagerbock (28,134) um eine parallel zur Achse der Kontaktscheibe (30,140) ausgerichteten Achse (80,152) schwenkbar am Tragarm (26,130) befestigt ist.

7. Vorrichtung nach einem der Ansprüche 1 bis 6, dadurch gekennzeichnet, dass der Lagerbock (134) eine kardanische Aufhängevorrichtung (136) für die Achse (138) der Kontaktscheibe (140) aufweist.

8. Vorrichtung nach einem der Ansprüche 1 bis 7, dadurch gekennzeichnet, dass die Stützvorrichtung (148) sich über eine Laufrolle (158) direkt auf der Unterlage (Z₁) abstützt.

9. Vorrichtung nach den Ansprüchen 7 und 8, dadurch gekennzeichnet, dass die kardanische Aufhängevorrichtung (136) auf einer Seite gelenkig (152) mit einem am Tragarm (130) befestigten Lagerbock (134) verbunden ist und am gegenüberliegenden Ende eine Zustellvorrichtung (146) aufweist, die mit dem freien Ende eines ebenfalls am Lagerbock (134) angelenkten (154) Schwinghebels (150) zusam-menwirkt, wobei letzterer zwischen den Anlenkstellen (152,154) die Laufrolle (158) der Stützvorrichtung (148) trägt, die sich auf der Unterlage (Z₁) abstützt.

10. Vorrichtung nach einem der Ansprüche 1 bis 9, dadurch gekennzeichnet, dass der Lagerbock (28,134) die Zustellvorrichtung (62,146) zum Zu- und/oder Einstellen der Kontaktscheibe (30,140) zur zu schleifenden Zylinderoberfläche (Z₂) aufweist.

11. Vorrichtung nach Anspruch 10, dadurch gekennzeichnet, dass die Achse der Kontaktscheibe (30) an einem Schlitten (66) der Zustellvorrichtung (62) befestigt ist, wobei der Schlitten (66) in einer Schlittenführung (68) am Lagerbock (28) mittels einer antreibbaren Stellspindel verschiebbar geführt ist.

12. Vorrichtung nach einem der Ansprüche 1 bis 8, dadurch gekennzeichnet, dass die Stützvorrichtung (38) mit der Unterlage (Z₁,Z₂,Z₃) verbindbare Sockelvorrichtungen (40) aufweist, die das gemeinsame Führungslineal (42) tragen, welches eine Führungsschiene (44) mit einem im Querschnitt vorzugsweise kreisrunden Schienenkopf (104) enthält, an der ein Führungsschlitten (46) verfahrbar ist, der, vorzugsweise über ein Distanzstück (48), mit dem Lagerbock (28) der Kontaktscheibe (30) längenverstellbar verbunden ist.

13. Vorrichtung nach Anspruch 12, dadurch gekennzeichnet, dass die Sockelvorrichtung (40) eine über einschaltbare Magnetfüsse (86) mit der Unterlage (Z₁,Z₂,Z₃) verbindbare Grundplatte (84) aufweist, an der über eine Höhenstellvorrichtung (90) eine Trägerplatte (92) zur Aufnahme des Führungslineals (42) angeordnet ist.

14. Vorrichtung nach Anspruch 13, dadurch gekennzeichnet, dass die Höhenstellvorrichtung (90) einen mit einer Antriebsvorrichtung (96,98) verbundenen Keil (94) aufweist, der mit einer Schrägfläche (100) an der Grundplatte (84) und/oder Trägerplatte (92) zusammenwirkt, wobei eine mit dem Keil (94) verbundene Messvorrichtung (102), vorzugsweise eine Messuhr, zur Ermittlung der Lageveränderung des Keils (94) und damit der Lageveränderung der Trägerplatte (92) dient.

15. Vorrichtung nach einem der Ansprüche 12 bis 14, dadurch gekennzeichnet, dass sie Mittel (108,108₁,108₂,110) zum Richten des Führungslineals (42) enthält, die vorzugsweise zwei parallel zu und beidseits der Führungsschiene (44) angeordnete Stahldrähte (108₁,108₂) aufweisen, welche an den Enden des Führungslineals (42) an Fixpunkten (114,116) eingespannt sind und von am Führungsschlitten (46) angeordneten Messfühlern (110) abtastbar sind.

16. Vorrichtung nach Anspruch 15, dadurch gekennzeichnet, dass die Stahldrähte (108₁,108₂) durch Abschnitte eines einzigen Stahldrahtes (108) gebildet sind, dessen Enden (112₁,112₂) an einem ersten Halter (114) an einem ersten Ende des Führungslineals (42) befestigt sind und an einem zweiten Halter (116) am zweiten Ende des Führungslineals (42) über Umlenkrollen (108₁,108₂,108₃,108₄) geführt sind, wobei weiter eine Spannvorrichtung (124) zum Spannen des Stahldrahtes (108) und vorzugsweise eine Messvorrichtung (122) zum Messen der Spannung des Stahldrahtes (108) vorhanden sind.

17. Vorrichtung nach einem der Ansprüche 12 bis 16, dadurch gekennzeichnet, dass am Führungsschlitten (46) beidseits der Führungsschiene (44) Messfühler (106) angeordnet sind, die mit dem Führungslineal (42) zusammenwirken.

18. Vorrichtung nach einem der Ansprüche 1 bis 16, dadurch gekennzeichnet, dass quer zur und beidseits der Achse der Kontaktscheibe (30) mit der zu schleifenden Zylinderoberfläche zusammenwirkende Messfühler (82) angeordnet sind.

19. Vorrichtung nach Anspruch 2, dadurch gekennzeichnet, dass das Bandschleifgerät (24,128) einen Antriebsmotor (35) aufweist, der im Zentralkörper (4) des Gestells (2) angeordnet ist.

## Claims

1. Device for grinding the surface of a cylinder, in particular the cylinder of a paper machine, with at least one belt grinder (24, 24₁, 24₂, 128) situated on a frame (2) and able to travel along a surface line on the surface of the cylinder, the belt grinder having contact wheels (30, 140) connected with an infeed mechanism (62, 146), wherein:
- the frame (2) displays twice three supporting members arranged in pairs in the shape of a star (6₁, 6₂, 6₃) with feet (8₁, 8₂) able to travel on a supporting base (Z₁, Z₂, Z₃),
- the belt grinder (24, 24₁, 24₂, 128) displays a bracket (26, 130) placed on the frame (2) and which carries a pillow block (28, 134) for the contact wheel (30, 140);
- there is a support mechanism (38, 148) between the pillow block (28, 134) and a supporting base (Z₁, Z₂, Z₃).

2. Device as claimed in claim 1, wherein the frame (2) displays a central body (4), to which the supporting members (6₁, 6₂, 6₃) are attached, preferably by means of spacers (23) in a manner enabling the length to be adjusted.

3. Device as claimed in claim 1 or claim 2, wherein the supporting foot (8₂) of one supporting member (6₃) takes the form of a roller that can be driven.

4. Device as claimed in claim 1 or 2, wherein the supporting feet (8₁) of at least two pairs of supporting members (6₁, 6₂) take the form of a cushion (10) with air exit orifices (12) directed towards the supporting base in order to form air cushions.

5. Device as claimed in one of the claims 1 to 4, wherein the pillow block (28, 134) is attached in an adjustable manner along the bracket (26, 130), preferably by means of a clamping device (78).

6. Device as claimed in one of the claims 1 to 5, wherein the pillow block (28, 134) is attached to the bracket (26, 130) in a manner enabling it to swivel on an axis (80, 152) aligned parallel to the axis of the contact wheel (30, 140).

7. Device as claimed in one of the claims 1 to 6 wherein the pillow block (134) has a cardanic suspension device (136) for the center arbor (138) of the contact wheel (140).

8. Device as claimed in one of the claims 1 to 7, wherein the support mechanism (148) rests directly on the supporting base (Z₁) by means of a roller (158).

9. Device as claimed in claims 7 and 8, wherein the cardanic suspension (136) is connected on one side by an articulated joint (152) to a pillow block attached to the bracket (130) and at the opposite end has an infeed mechanism (146) which acts in conjunction with the free end of a rocker (150) also attached by a hinge (154) to the pillow block (134), whereby the rocker (150) carries, between the hinge parts, the roller (158) of the support mechanism (148) which rests on the supporting base (Z₁).

10. Device as claimed in one of the claims 1 to 9, wherein the pillow block (28, 134) displays the infeed mechanism (62, 146) for the infeed and/or positioning of the contact wheel (30, 140) relative to the surface of the cylinder (Z₂) to be ground.

11. Device as claimed in claim 10, wherein the center arbor of the contact wheel (30) is attached to a slide (66) of the infeed mechanism (68), whereby the slide (66) travels and/or can be shifted in a slide guide (68) on the pillow block (28) by means of an adjusting spindle which can be driven.

12. Device as claimed in one of the claims 1 to 8, wherein the support mechanism (38) displays plinth devices (40) which can be connected to the supporting base (Z₁, Z₂, Z₃); the said plinth devices (40) carry the common guide rule (42) which contains a guide rail (44) with a rail head (104) having a preferably circular cross-section on which a guide block (46) can travel, which is connected in a manner allowing the length to be adjusted, preferably via a spacer (48), to the pillow block (28) of the contact wheel.

13. Device as claimed in claim 12, wherein the plinth device (40) displays a base plate (84) which can be connected to the supporting base (Z₁, Z₂, Z₃) by means of magnetic feet (86) which can be switched on and off, a bearing plate to receive the guide rule (42) being situated on the base plate (84) by means of a height adjustment mechanism (90).

14. Device as claimed in claim 13, wherein the height adjustment mechanism (90) displays a taper key (94) which is connected to a drive mechanism (96, 98) and which works in conjunction with an inclined surface (100) on the base plate (84) and/or bearing plate (92), whereby a measuring instrument (102), preferably a dial gauge, connected to the taper key (94) serves to determine the change in position of the taper key (94) and hence the change in position of the bearing plate (92).

15. Device as claimed in one of the claims 12 to 14, wherein the said device contains means (108, 108₁, 108₂, 110) to align the guide rule (42), these means being preferably two steel wires (108₁, 108₂) placed on either side of the guide rail (44) and running parallel to the said guide rail (44); the said steel wires (108₁, 108₂) being fixed taut to the ends of the guide rule (42) at reference points (114, 116) and being able to be scanned by sensors (110) positioned on the guide block (46).

16. Device as claimed in claim 15, wherein the steel wires (108₁, 108₂) are formed by sections of a single steel wire (108), the ends of which (112₁, 112₂) are attached to a first stay (114) on a first end of the guide rule (42) and are taken over guide rollers (108₁, 108₂, 108₃, 108₄) to a second stay (116) at the second end of the guide rule (42), whereby furthermore there is a tensioning device (124) for tautening the steel wire (108) and preferably a measuring instrument (122) to measure the tension of the steel wire (108).

17. Device as claimed in one of the claims 12 to 16, wherein sensors are placed on the guide block (46) on either side of the guide rail (44) and act in conjunction with the guide rule.

18. Device as claimed in one of the claims 1 to 16, wherein sensors (82) acting in conjunction with the surface of the cylinder to be ground are placed on either side across the axis or center arbor of the contact wheel (30).

19. Device as claimed in claim 2, wherein the belt grinder (24, 128) displays a drive motor (35) which is situated in the central body (4) of the frame (2).

## Revendications

1. Dispositif pour la rectification d'une surface cylindrique, en particulier d'un cylindre d'une machine à papier, présentant au moins un appareil (24, 24₁, 24₂, 128) à bande abrasive qui est installé sur un bâti (2), est déplaçable le long d'une génératrice de la surface cylindrique, et dont le disque de contact (30, 140) est relié à un dispositif d'avance (62, 146), caractérisé par le fait
- que le bâti (2) présente deux fois trois organes d'appui (6₁, 6₂, 6₃) agencés par paires et en forme d'étoile, munis de parties d'embase (8₁, 8₂) mobiles sur une structure de support (Z₁, Z₂, Z₃),
- que l'appareil (24, 24₁, 24₂, 128) à bande abrasive comporte un bras de support (26, 130) implanté sur le bâti (2) et portant un sabot (28, 134) de montage du disque de contact (30, 140),
- qu'un dispositif d'appui (38, 148) est intercalé entre le sabot de montage (28, 134) et une structure de support (Z₁, Z₂, Z₃).

2. Dispositif selon la revendication 1, caractérisé par le fait que le bâti (2) présente un corps central (4) auquel les organes d'appui (6₁, 6₂, 6₃) sont fixés avec faculté de réglage en longueur, de préférence au moyen de pièces d'espacement (23).

3. Dispositif selon la revendication 1 ou 2, caractérisé par le fait que l'embase d'appui (8₂) d'un organe d'appui (6₃) est réalisée sous la forme d'un galet entraînable.

4. Dispositif selon la revendication 1 ou 2, caractérisé par le fait que les embases d'appui (8₁) d'au moins deux paires d'organes d'appui (6₁, 6₂) sont réalisées sous la forme de coussins (10) à orifices (12) de sortie d'air dirigés vers la structure de support, de manière à former des coussins d'air.

5. Dispositif selon l'une des revendications 1 à 4, caractérisé par le fait que le sabot de montage (28, 134) est fixé le long du bras de support (26, 130) avec faculté de réglage sur ledit bras de support (26, 130), de préférence au moyen d'un dispositif de coincement (78).

6. Dispositif selon l'une des revendications 1 à 5, caractérisé par le fait que le sabot de montage (28, 134) est fixé au bras de support (26, 130) avec faculté de pivotement autour d'un axe (80, 152) orienté parallèlement à l'axe du disque de contact (30, 140).

7. Dispositif selon l'une des revendications 1 à 6, caractérisé par le fait que le sabot de montage (134) présente un dispositif (136) de suspension à la Cardan, destiné à l'axe (138) du disque de contact (140).

8. Dispositif selon l'une des revendications 1 à 7, caractérisé par le fait que le dispositif d'appui (148) prend directement appui sur la structure de support (Z₁) par l'intermédiaire d'un galet de roulement (158).

9. Dispositif selon les revendications 7 et 8, caractérisé par le fait que le dispositif (136) de suspension à la Cardan est relié d'un côté, de manière articulée (152), à un sabot de montage (134) fixé au bras de support (130), et présente, à l'extrémité opposée, un dispositif d'avance (146) coopérant avec l'extrémité libre d'un levier oscillant (150) semblablement articulé (154) sur le sabot de montage (134), lequel levier porte, entre les zones d'articulation (152, 154), le galet de roulement (158) du dispositif d'appui (148), qui prend appui sur la structure de support (Z₁).

10. Dispositif selon l'une des revendications 1 à 9, caractérisé par le fait que le sabot de montage (28, 134) comporte le dispositif d'avance (62, 146) pour présenter et/ou régler le disque de contact (30, 140) par rapport à la surface cylindrique (Z₂) devant être rectifiée.

11. Dispositif selon la revendication 10, caractérisé par le fait que l'axe du disque de contact (30) est fixé à un chariot (66) du dispositif d'avance (62), ledit chariot (66) étant guidé à coulissement dans un guide-chariot (68), sur le sabot de montage (28), au moyen d'une broche de réglage pouvant être entraînée.

12. Dispositif selon l'une des revendications 1 à 8, caractérisé par le fait que le dispositif d'appui (38) présente des dispositifs d'assise (40) pouvant être reliés à la structure de support (Z₁, Z₂, Z₃) et portant la réglette commune de guidage (42), laquelle renferme une glissière de guidage (44) pourvue d'une tête (104) préférentiellement circulaire en coupe transversale, sur laquelle peut être déplacé un chariot de guidage (46) qui est relié au sabot (28) de montage du disque de contact (30), avec faculté de réglage en longueur, de préférence par l'intermédiaire d'une pièce d'espacement (48).

13. Dispositif selon la revendication 12, caractérisé par le fait que le dispositif d'assise (40) présente une plaque de base (84) qui peut être reliée à la structure de support (Z₁, Z₂, Z₃) par l'intermédiaire d'embases magnétiques (86) enclenchables, et sur laquelle est placée, par l'intermédiaire d'un dispositif (90) de réglage en hauteur, une plaque de support (92) destinée à recevoir la réglette de guidage (42).

14. Dispositif selon la revendication 13, caractérisé par le fait que le dispositif (90) de réglage en hauteur présente un coin (94) muni d'un dispositif d'entraînement (96, 98), et coopérant avec une surface inclinée (100) située sur la plaque de base (84) et/ou sur la plaque de support (92), un dispositif mesureur (102), de préférence un cadran de mesure relié au coin (94), servant à déterminer le changement de position du coin (94) et, par conséquent, le changement de position de la plaque de support (92).

15. Dispositif selon l'une des revendications 12 à 14, caractérisé par le fait qu'il renferme des moyens (108, 108₁, 108₂, 110) conçus pour aligner la réglette de guidage (42) et munis, de préférence, de deux fils d'acier (108₁, 108₂) qui sont agencés parallèlement à la glissière de guidage (44), de part et d'autre de cette dernière, sont tendus aux extrémités de la réglette de guidage (42), en des points fixes (114, 116), et peuvent être palpés par des sondes de mesure (110) implantées sur le chariot de guidage (46).

16. Dispositif selon la revendication 15, caractérisé par le fait que les fils d'acier (108₁, 108₂) sont formés par des segments d'un unique fil d'acier (108) dont les extrémités (112₁, 112₂) sont fixées à une première pièce de retenue (114), à une première extrémité de la réglette de guidage (42), et sont guidées sur une seconde pièce de retenue (116) à la seconde extrémité de la réglette de guidage (42), par l'intermédiaire de rouleaux de renvoi (108₁, 108₂, 108₃, 108₄), un dispositif tendeur (124) et, de préférence, un dispositif mesureur (122) étant, par ailleurs, respectivement prévus pour tendre le fil d'acier (108) et pour mesurer la tension dudit fil d'acier (108).

17. Dispositif selon l'une des revendications 12 à 16, caractérisé par le fait que des sondes de mesure (106), implantées sur le chariot de guidage (46) de part et d'autre de la glissière de guidage (44), coopèrent avec la réglette de guidage (42).

18. Dispositif selon l'une des revendications 1 à 16, caractérisé par le fait que des sondes de mesure (82), coopérant avec la surface cylindrique devant être rectifiée, sont agencées transversalement par rapport à l'axe du disque de contact (30) et de part et d'autre dudit axe.

19. Dispositif selon la revendication 2, caractérisé par le fait que l'appareil (24, 128) à bande abrasive présente un moteur d'entraînement (35) placé dans le corps central (4) du bâti (2).
